# EUROPÄISCHE PATENTSCHRIFT

(11) **EP 2 320 781 B1**
(45) Veröffentlichungstag und Bekanntmachung des Hinweises auf die Patenterteilung: **27.11.2013**
(21) Anmeldenummer: 09781385.1
(22) Anmeldetag: 03.08.2009
(51) Int. Cl.: A47L 9/00

(54) **STAUBSAUGER**
VACUUM CLEANER
ASPIRATEUR DE POUSSIÈRE

(30) Priorität: 13.08.2008 DE 102008041228
(43) Veröffentlichungstag der Anmeldung: 18.05.2011
(73) Patentinhaber: BSH Bosch und Siemens Hausgeräte GmbH, 81739 München (DE)
(72) Erfinder: HAMM, Silvio, 98617 Sülzfeld (DE); KLEMM, Joachim, 97616 Bad Neustadt (DE); MICHAELIS, André, 97616 Bad Neustadt (DE)
(86) Internationale Anmeldenummer: PCT/EP2009/059987
(87) Internationale Veröffentlichungsnummer: WO 2010/018086

(56) Entgegenhaltungen:
- CA-A- 600 452
- DE-A1- 10 148 509
- US-A- 3 233 392
- US-A- 5 863 309

## Beschreibung

Die Erfindung betrifft einen Staubsauger nach dem Oberbegriff des Anspruchs 1.

Die Saugleistung eines Staubsaugers hängt unter anderem davon ab, wie ein Staubraum ausgestaltet ist. Der Staubraum ist jener Bereich, in dem üblicherweise ein Staubsammelbehälter aufgenommen wird. Eine verwinkelte Führung des Saugluftstroms im Staubraum kann insbesondere bei einer komplexen Anordnung und Ausgestaltung einzelner Bauteile im Inneren des Gehäuses zu einer nachteiligen niedrigen Saugleistung führen.

Nach dem Stand der Technik sind verschiedene Lösungsvorschläge bekannt, die eine Lenkung der Luftströmung im Inneren des Staubraums im Hinblick auf eine Optimierung der Saugleistung von Staubsaugern zur Aufgabe haben. In der deutschen Patentschrift DE 101 48 509 B4 ist ein Bodenstaubsauger vorgeschlagen, der eine Sammelkammer zum Aufsaugen und Ansammeln von Partikeln sowie eine Aufnahmekammer für ein Saugmittel umfasst, wobei die Sammelkammer und die Aufnahmekammer durch eine Trennwand voneinander separiert sind, und wobei die Trennwand eine Eintrittsöffnung für einen Luftstrom von der Sammelkammer zu dem Saugmittel aufweist. Es wird vorgeschlagen, dass die Trennwand als Eintrittsöffnung zur Ankopplung der Sammelkammer an das Saugmittel der Aufnahmekammer einen sich in Richtung auf das Saugmittel verjüngenden Luftleittrichter aufweist, dessen Eintrittsfläche den wesentlichen Teil der Trennwandfläche bildet. In dem Trichtergrund ist ein Eingriffschutzelement vorgesehen, das in Richtung auf die Sammelkammer absteht. Dadurch, dass die Trennwand als Eintrittsöffnung einen Luftleittrichter aufweist, wird ein zu großer Druckverlust des Luftstroms vom Sammelraum zum Saugmittel weitgehend vermieden, was positive Auswirkungen auf die Saugleistung des Staubsaugers mit sich bringt.

Die französische Patentanmeldung FR 2 746 289 beschreibt einen Staubsauger mit einem als Abdeckung für einen Staubsammelbehälter wirkenden Gehäuseoberteil, welches an dem Körper des Gerätes mittels eines Scharniers angelenkt ist. Die Abdeckung hat mehrere innere Rippen, die in Längsrichtung verlaufen und Kanäle für den Luftstrom bilden. Eine Motor-Gebläse-Einheit ist von dem Staubsammelbehälter durch eine Trennwand getrennt. Die Trennwand ist doppelwandig und hat Löcher in beiden Wänden. Die Wände der Trennwand tragen Rippen, deren Position den Rippen im Staubabscheider entspricht, und ein sekundärer Staubfilter ist zwischen den Wänden der Trennwand untergebracht.

Der Erfindung liegt die Aufgabe zugrunde, einen Staubsauger bereitzustellen, dessen Saugleistung selbst bei kompakter Bauweise verbessert ist.

Diese Aufgabe wird erfindungsgemäß mit den Merkmalen des Hauptanspruchs gelöst.

Ein erfindungsgemäßen Staubsauger umfasst mindestens einen Staubraum zur Aufnahme eines Staubsammelbehälters sowie mindestens eine Aufnahmekammer für eine Luftfördereinheit mit einer Ansaugöffnung, wobei der Staubraum und die Aufnahmekammer durch eine Trennwand voneinander getrennt sind, und wobei die Trennwand eine Austrittsöffnung für einen Luftstrom aus dem Staubraum zu der Luftfördereinheit aufweist. Zum gezielten Lenken des Luftstroms entlang der Trennwand in Richtung zur Ansaugöffnung ist wenigstens eine Sicke angeordnet, wobei die wenigstens eine Sicke entlang einer Hauptströmungsrichtung an der Trennwand ausgerichtet ist. Vorteilhafterweise wird somit der Strömungswiderstand des Luftstroms abgesenkt. Durch die Luftleitsicken werden Verwirbelungen, welche die Luftströmung negativ beeinflussen können, weitgehend verhindert. Insgesamt lässt sich verbessert ein gerichteter Luftstrom durch die Lufteintrittsöffnung zu der Luftfördereinheit bereitstellen, wodurch eine erhöhte Saugleistung des Staubsaugers erzielt werden kann. Hinzu kommt, dass die Trennwand zweckmäßigerweise durch die Sickenanordnung zusätzlich versteift wird. Dies führt günstigerweise zu einer größeren Stabilität der Trennwand und bringt noch dazu eine Materialkosteneinsparung mit sich.

In einer bevorzugten Ausführungsform ist nicht nur eine einzelne Sicke auf der Trennwand angeordnet, sondern eine Anordnung aus mehreren parallel zueinander angeordneten Sicken, welche bevorzugt in einem von einer Bodenplatte abgewandten oberen Bereich der Trennwand angeordnet sind. Die Sicken können im Wesentlichen parallel zu der Bodenplatte angeordnet sein und im Wesentlichen eine gleiche Länge aufweisen. Eine längenmäßig voneinander versetzte Anordnung kann sich günstig auf die Luftleitfunktion auswirken. Die Sicken weisen eine Tiefe von mindestens etwa 2mm und höchstens etwa 5mm aufweisen und sind in einem Abstand von mindestens etwa 1cm voneinander angeordnet. Es hat sich als günstig herausgestellt, eine Luftleitsickenstruktur von insgesamt fünf Sicken auf der Trennwand anzubringen.

In einer besonders bevorzugten Variante kann die Trennwand als Eintrittsöffnung zur Ankopplung des Staubraums an das Saugmittel der Aufnahmekammer einen sich in Richtung auf das Saugmittel verjüngenden Luftleittrichter aufweisen, dessen Eintrittsfläche den wesentlichen Teil der Trennwandfläche bildet, wobei die Sicken wenigstens bereichsweise in dem Luftleittrichter angeordnet sind. Besonders bevorzugt sind die Sicken in dem Luftleittrichter angeordnet und enden kurz vor der Ansaugöffnung, was eine besonders günstige Lenkung des Luftstroms an der Trennwand in Richtung zur Ansaugöffnung zur Folge hat.

In einer vorteilhaften Weiterbildung kann zur Kühlung wenigstens eines elektronischen Bauteils eine Kühlvorrichtung vorgesehen sein, die mit Kühlrippen auf der Trennwand in Wirkverbindung stehen. Eine derartige Kühlvorrichtung für eine elektronische Komponente des Gebläsemotors ist in Form einer Triac-Kühlung (Triode Alternative Current Switch) mittels eines elektronischen Bauteils mit Halbleiterschichtstruktur in der Patentschrift DE 43 10 747 C2 vorgeschlagen. Bei dieser Triac-Kühlung wird Neben- oder Kühlluft über einen Triac geführt und die erwärmte Luft über den Luftleittrichter wieder dem Gebläse zugeführt. Die Kühlrippen sind auf einer dem Staubraum zugewandten Seite der Trennwand angeordnet und dienen zur Abkühlung des Luftstroms durch die Rippenstruktur sowie zur gezielten Lenkung des Luftstroms entlang des Luftleittrichters zur Ansaugöffnung. Die Kühlrippen können aus konstruktionstechnischen Gründen bevorzugt in einem bodenplattennahen Bereich und im Wesentlichen parallel zu den Sicken angeordnet sein.

Anhand eines in der Zeichnung dargestellten Ausführungsbeispiels wird die Erfindung nachfolgend näher beschrieben. Es zeigt:
- Fig. 1: eine perspektivische Darstellung einer bevorzugten Ausführungsform eines Staubsaugers gemäß der Erfindung mit geöffnetem Staubraumdeckel; und
- Fig. 2: eine Schnittdarstellung gemäß Fig. 1.

In den Figuren werden gleiche oder im Wesentlichen gleich bleibende Elemente mit den gleichen Bezugszeichen versehen.

In Fig. 1 ist eine perspektivische Darstellung eines Staubsaugers 10 mit einem Staubraum 11 zur Aufnahme eines nicht gezeigten Staubsammelbehälters sowie mit einer Aufnahmekammer 12 für eine Luftfördereinheit 13 dargestellt. Als Luftfördereinheit 13 kann ein Gebläse, ein Lüfter, eine Turbine usw. vorgesehen sein. Fig. 2 zeigt eine Schnittdarstellung gemäß Fig. 1. Der Staubraum 11 und die Aufnahmekammer 12 werden durch eine Trennwand 14 getrennt. Die Trennwand 14 weist eine Austrittsöffnung 18 für einen Luftstrom aus dem Staubraum 11 zu der Luftfördereinheit 13 auf. Der Staubraum 11 kann über einen Staubraumdeckel geöffnet werden. In den Figuren ist der Staubsauger 10 jeweils ohne Staubraumdeckel dargestellt.

Über die als Gebläse ausgebildete Luftfördereinheit 13 wird Luft durch eine Ansaugöffnung 15 aus dem Staubraum 11 angesaugt. Die angesaugte Luft tritt von einem Stutzen über eine nicht dargestellte Lufteintrittsöffnung in den Staubraum 11 ein. Der Staubraum 11 ist somit Unterdruck beaufschlagt und wird von einem gereinigten Luftstrom durchströmt ,der entlang einer Hauptströmungsrichtung 22 an der Trennwand 14 über die Austrittsöffnung 18 zu der in der Aufnahmekammer 12 angeordneten Luftfördereinheit 13 transportiert. Die Trennwand 14 weist als Austrittsöffnung zur Ankopplung des Staubraums 11 an die Luftfördereinheit 13 der Aufnahmekammer 12 einen sich in Richtung auf die Luftfördereinheit 13 verjüngenden Luftleittrichter 18 auf, dessen Eintrittsfläche den wesentlichen Teil der Oberfläche der Trennwand 14 bildet. Eine Außenkontur der Eintrittsfläche des Luftleittrichters 18 ist mit einer Linie 23 gekennzeichnet. Vorzugsweise nimmt die Eintrittsfläche des Luftleittrichters 18 mindestens 50%, bevorzugt zwischen 70 und 80% der Gesamtfläche der Trennwand 14 ein. Durch diese großflächige Eintrittsfläche wird ein Druckabfall des Luftstroms beim Ansaugen in die Luftfördereinheit 13 in der Aufnahmekammer 12 weitgehend vermieden. Der Luftleittrichter 18 bewirkt dabei durch seine sich in Richtung auf die Luftfördereinheit 13 verjüngende Form einen homogenen Übergang für den Luftstrom vom Staubraum 11 zu den an der Ansaugöffnung 15 des Luftleittrichters 18 angekoppelten Saugmitteln der Luftfördereinheit 13. Durch die zum Staubraum 11 gewandte Ausweitung des Luftleittrichters 18 wird der angesaugten Luftströmung ein geringerer Luftwiderstand entgegengesetzt, wie wenn die Ansaugöffnung in der Trennwand 14 lediglich kreisrund ausgebildet wäre. Dadurch werden durch den Luftleittrichter 18 auch weitgehend Luftverwirbelungen zurück in den Staubraum 11 vermieden.

Der Trichtergrund ist nicht mittig auf der Trennwand 14 angeordnet, sondern leicht versetzt in einem seitlichen Bereich der Trennwand 14. Der Luftleittrichter 18 weist in seinem Trichtergrund ein Eingriffschutzelement 24 auf, das durch einen domförmigen Rippenkörper gebildet ist. Das Eingriffschutzelement 24 weist Lücken zur weitgehend ungehinderten Hindurchführung des Luftstroms von der Staubkammer 11 zu der Luftfördereinheit 13 auf. Das Eingriffschutzelement 24 kann somit vollflächig hinterströmt werden. Mit dem Eingriffschutzelement 24 wird eine Verletzungsgefahr durch rotierende Gebläseblätter der Luftfördereinheit 13 vermieden.

Zum gezielten Lenken des Luftstroms entlang der Trennwand 14 in Richtung zur Ansaugöffnung 15 ist wenigstens eine Sicke 16 angeordnet, wobei die wenigstens eine Sicke 16 entlang einer Hauptströmungsrichtung 22 an der Trennwand 14 ausgerichtet ist. Es ist eine Anordnung von insgesamt fünf parallel zueinander angeordneten Sicken 16 vorgesehen, welche in einem von einer Bodenplatte 17 des Staubraums 11 abgewandten oberen Bereich der Trennwand 14 angeordnet sind. Die Sickenkontur 16 ist seitlich versetzt auf einer der Ansaugöffnung 15 gegenüberliegenden Seite der Trennwand 14 angeordnet. Die Sicken 16 sind im Wesentlichen parallel zu der Bodenplatte 17 angeordnet. Die Sicken 16 weisen eine im Wesentlichen gleich Länge auf und sind versetzt zueinander angeordnet, angepasst an die Wölbung des Luftleittrichters 18. Die Sicken 16 weisen eine Tiefe von mindestens etwa 2mm und höchstens etwa 5mm auf und sind in einem Abstand von mindestens etwa 1cm voneinander angeordnet. Die Sicken 16 sind in der als Luftleittrichter 18 ausgebildeten Austrittsöffnung angeordnet und enden kurz vor der Ansaugöffnung 15 der Luftfördereinheit 13.

Zur Kühlung wenigstens eines Halbleiterschaltelements 19 ist im Bereich einer Durchtrittsöffnung 25 der Trennwand 14 eine Triac-Kühlvorrichtung 20 vorgesehen, die mit Kühlrippen 21 auf der Trennwand 14 in Wirkverbindung steht. Die Kühlrippen 21 sind in einem bodenplattennahen Bereich und im Wesentlichen parallel zu den Sicken 16 angeordnet.

### Bezugszeichenliste

- 10: Staubsauger
- 11: Staubraum
- 12: Aufnahmekammer
- 13: Luftfördereinheit
- 14: Trennwand
- 15: Ansaugöffnung
- 16: Sicke
- 17: Bodenplatte
- 18: Lufttrichter
- 19: elektronisches Bauteil
- 20: Kühlvorrichtung
- 21: Kühlrippen
- 22: Hauptströmungsrichtung
- 23: Außenkontur
- 24: Eingriffschutzelement
- 25: Durchtrittsöffnung

## Patentansprüche

1. Staubsauger mit mindestens einem Staubraum (11) zur Aufnahme eines Staubsammelbehälters sowie mit mindestens einer Aufnahmekammer (12) für eine Luftfördereinheit (13) mit einer Ansaugöffnung (15), wobei der Staubraum (11) und die Aufnahmekammer (12) durch eine Trennwand (14) voneinander getrennt sind, und wobei die Trennwand (14) eine Austrittsöffnung (18) für einen Luftstrom aus dem Staubraum (11) zu der Luftfördereinheit (13) aufweist, **dadurch gekennzeichnet, dass** zum gezielten Lenken des Luftstroms entlang der Trennwand (14) und über die Austrittsöffnung (18) in Richtung zur Ansaugöffnung (15) entlang der Trennwand (14) wenigstens eine Sicke (16) angeordnet ist, wobei die wenigstens eine Sicke (16) entlang einer Hauptströmungsrichtung (22) an der Trennwand (14) ausgerichtet ist.

2. Staubsauger nach Anspruch 1, **dadurch gekennzeichnet, dass** eine Anordnung von mehreren parallel zueinander angeordneten Sicken (16) vorgesehen ist, welche in einem von einer Bodenplatte (17) abgewandten oberen Bereich der Trennwand (14) angeordnet sind.

3. Staubsauger nach Anspruch 1 oder 2, **dadurch gekennzeichnet, dass** die Sicken (16) im Wesentlichen parallel zu der Bodenplatte (17) angeordnet sind.

4. Staubsauger nach einem der vorhergehenden Ansprüche, **dadurch gekennzeichnet, dass** die Sicken (16) im Wesentlichen gleich lang ausgebildet und versetzt zueinander angeordnet sind.

5. Staubsauger nach einem der vorhergehenden Ansprüche, **dadurch gekennzeichnet, dass** die Sicken (16) eine Tiefe von mindestens etwa 2mm und höchstens etwa 5mm aufweisen und in einem Abstand von mindestens etwa 1cm voneinander angeordnet sind.

6. Staubsauger nach einem der vorhergehenden Ansprüche, **dadurch gekennzeichnet, dass** die Trennwand (14) als Austrittsöffnung zur Ankopplung des Staubraums (11) an die Luftfördereinheit (13) der Aufnahmekammer (12) einen sich in Richtung auf die Luftfördereinheit (13) verjüngenden Luftleittrichter (18) aufweist, dessen Eintrittsfläche den wesentlichen Teil der Oberfläche der Trennwand (14) bildet, wobei die Sicken (16) wenigstens bereichsweise in dem Luftleittrichter (18) angeordnet sind und kurz vor der Ansaugöffnung (15) enden.

7. Staubsauger nach einem der vorhergehenden Ansprüche, **dadurch gekennzeichnet, dass** zur Kühlung wenigstens eines elektronischen Bauteils (19) eine Kühlvorrichtung (20) vorgesehen ist, die mit Kühlrippen (21) auf der Trennwand (14) in Wirkverbindung steht.

8. Staubsauger nach Anspruch 7, **dadurch gekennzeichnet, dass** die Kühlrippen (21) in einem bodenplattennahen Bereich und im Wesentlichen parallel zu den Sicken (16) angeordnet sind.

## Claims

1. Vacuum cleaner with at least one dust chamber (11) for accommodating a dust collection container and also with at least one receiving chamber (12) for an air conveying unit (13) with a suction opening (15), with the dust chamber (11) and the receiving chamber (12) being separated from one another by a partition wall (14), and with the partition wall (14) having an outlet opening (18) for an air flow from the dust chamber (11) to the air conveying unit (13), **characterised in that**, for explicit guidance of the air flow along the partition wall (14) and by way of the outlet opening (18) towards the suction opening (15) along the partition wall (14), at least one rib (16) is arranged, with the at least one rib (16) being aligned along a main flow direction (22) on the partition wall (14).

2. Vacuum cleaner according to claim 1, **characterised in that** an arrangement of a number of ribs (16) arranged in parallel to one another is provided, which are arranged in an upper area of the partition wall (14) facing away from a base plate (17).

3. Vacuum cleaner according to claim 1 or 2, **characterised in that** the ribs (16) are arranged substantially in parallel to the base plate (17).

4. Vacuum cleaner according to one of the preceding claims, **characterised in that** the ribs (16) are embodied with substantially the same length and are arranged offset to one another.

5. Vacuum cleaner according to one of the preceding claims, **characterised in that** the ribs (16) have a depth of at least around 2 mm and most around 5 mm and are arranged at a distance of at least around 1 cm from one another.

6. Vacuum cleaner according to one of the preceding claims, **characterised in that** the partition wall (14), as the outlet opening for coupling the dust chamber (11) to the air conveying unit (13) of the receiving chamber (12), has an air guide funnel (18) narrowing towards the air conveying unit (13), the inlet surface of which forms the major part of the surface of the partition wall (14), with the ribs (16) being arranged at least partly in the air guide funnel (18) and ending shortly before the suction opening (15).

7. Vacuum cleaner according to one of the preceding claims, **characterised in that** a cooling facility (20), which is actively connected to cooling fins (21) on the partition wall (14), is provided for cooling at least one electronic component (19).

8. Vacuum cleaner according to claim 7, **characterised in that** the cooling fins (21) are arranged in an area close to the base plate and substantially in parallel to the ribs (16).

## Revendications

1. Aspirateur avec au moins un espace à poussière (11) pour la réception d'un réservoir collecteur de poussière ainsi qu'avec au moins une chambre de réception (12) pour une unité de ventilation (13) avec un orifice d'aspiration (15), dans lequel l'espace à poussière (11) et la chambre de réception (12) sont séparés par une paroi de séparation (14) et dans lequel la paroi de séparation (14) présente un orifice de sortie (18) pour un flux d'air issu de l'espace à poussière (11) vers l'unité de ventilation (13), **caractérisé en ce qu'**au moins une moulure (16) est disposée pour le guidage ciblé du flux d'air le long de la paroi de séparation (14) et à travers l'orifice de sortie (18) en direction de l'orifice d'aspiration (15) le long de la paroi de séparation (14), dans lequel l'au moins une moulure (16) est alignée sur la paroi de séparation (14) le long d'un sens d'écoulement principal (22).

2. Aspirateur selon la revendication 1, **caractérisé en ce qu'**une disposition de plusieurs moulures (16) parallèles l'une à l'autre est prévu, laquelle est disposée dans une zone supérieure de la paroi de séparation (14) éloignée de la plaque de fond (17).

3. Aspirateur selon la revendication 1 ou 2, **caractérisé en ce que** les moulures (16) sont disposées de manière essentiellement parallèle à la plaque de fond (17).

4. Aspirateur selon l'une des revendications précédentes, **caractérisé en ce que** les moulures (16) sont exécutées essentiellement avec la même longueur et disposées en quinconce l'une par rapport à l'autre.

5. Aspirateur selon l'une des revendications précédentes, **caractérisé en ce que** les moulures (16) présentent une profondeur minimale d'environ 2 mm et maximale d'environ 5 mm et sont disposées selon un écartement minimal d'environ 1 cm l'une par rapport à l'autre.

6. Aspirateur selon l'une des revendications précédentes, **caractérisé en ce que** la paroi de séparation (14) présente comme orifice de sortie pour le couplage de l'espace à poussière (11) à l'unité de ventilation (13) de la chambre de réception (12) un entonnoir canalisateur d'air (18) qui se rétrécit vers l'unité de ventilation (13), dont la surface d'entrée constitue la partie essentielle de la surface de la paroi de séparation (14), dans lequel les moulures (16) sont au moins par endroits disposées dans l'entonnoir canalisateur d'air (18) et se terminent peu avant l'orifice d'aspiration (15).

7. Aspirateur selon l'une des revendications précédentes, **caractérisé en ce qu'**un dispositif de refroidissement (20) se trouvant en liaison active avec des ailettes de refroidissement (21) sur la paroi de séparation (14) est prévu pour le refroidissement d'au moins un composant électronique (19).

8. Aspirateur selon la revendication 7, **caractérisé en ce que** les ailettes de refroidissement (21) sont disposées dans une zone proche de la plaque de fond et de manière essentiellement parallèle aux moulures (16).
